# EUROPÄISCHE PATENTSCHRIFT

(11) **EP 0 552 354 B1**
(45) Veröffentlichungstag und Bekanntmachung des Hinweises auf die Patenterteilung: **02.01.1997**
(21) Anmeldenummer: 92917813.5
(22) Anmeldetag: 13.08.1992
(51) Int. Cl.: B22C 5/18

(54) **ANORDNUNG ZUM TROCKENEN REGENERIEREN VON GIESSEREI-ALTSANDEN**
DEVICE FOR THE DRY REGENERATION OF USED FOUNDRY SAND
DISPOSITIF POUR LA REGENERATION PAR VOIE SECHE DE VIEUX SABLES DE FONDERIE

(30) Priorität: 14.08.1991 DE 4126976
(43) Veröffentlichungstag der Anmeldung: 28.07.1993
(73) Patentinhaber: Künkel-Wagner Service und Vertriebsgesellschaft mbH, D-31061 Alfeld/Leine (DE)
(72) Erfinder: HOFBAUER, Hermann, A-1010 Wien (AT); MÜLLER, Erich, D-3220 Alfeld (DE); PUTZIG, Erhard, D-3000 Hannover 91 (DE); SCHAARSCHMIDT, Ekart, D-3220 Alfeld (DE)
(74) Vertreter: Leonhard, Frank Reimund, Dipl.-Ing.
(86) Internationale Anmeldenummer: EP9201858
(87) Internationale Veröffentlichungsnummer: WO9303872

(56) Entgegenhaltungen:
- EP-A- 0 060 394
- DD-A- 135 862
- DE-A- 2 233 111
- DE-A- 2 949 618
- US-A- 4 266 673

## Beschreibung

Die Erfindung betrifft eine Anordnung zum trockenen Regenerieren von Gießerei-Altsanden mit den Merkmalen des Oberbegriffs des Anspruchs 1.

Solche Anordnungen sind bekannt, beispielsweis aus der DE-PS 28 56 536, der DE-OS 39 09 535, der EU-A1-00 60 394, der US-PS 42 66 673 oder DE-OS 22 33 111.

Wie aus der DE-PS 28 56 536 hervorgeht, ist es Ziel bei diesen Anordnungen, nicht nur die Bindemittelumhüllungen von den Sandkörnern zu lösen, sondern auch den Sand von den abgelösten Umhüllungen und sonstigen Verunreinigungen innerhalb der Anordnung und während der Behandlung zu trennen. In der zuletzt genannten Druckschrift werden dazu zusätzliche Austrittsöffnungen für einen sekundären Gasstrom um das Steigrohr herum in bestimmter Weise angeordnet, um eine lokal begrenzte, ringsherum gleichgerichtete und gleichmäßige Durchflutung zu erzielen. Als Trenneinrichtung wird eine Prallglocke eingesetzt, die im Abstand über der Austrittsmündung des Steigrohres angeordnet ist. Mehrere Separatorzellen sind in einem gemeinsamen oberen Gehäusekasten angeordnet, wobei für jede Separatorzelle eine Austrittskammer oberhalb der Prallglocke angeordnet ist, in die das aus der Prallglocke austretende Gas mit den abgelösten Materialteilchen eintritt und die mit einem gemeinsamen Abluftsammler verbunden sind. Im Abstand unterhalb der Austrittsmündung des Steigrohres weist jeder Separator eine schirmartige Fangeinrichtung auf, die so ausgebildet ist, daß sie einen Teilstrom des von der Prallglocke schleierartig herabfallenden Stromes von Sand in die nächste Separatorzelle weiterleitet, während der andere Teilstrom zur Eintrittsdüse des Steigrohres wieder zurückgeführt wird. Diese Anordnung ist insgesamt aufwendig und läßt bezüglich des Trennschnittes bei der Sichtung zu wünschen übrig.

Ein weiterer Nachteil besteht darin, daß zum Abtrennen der Bindemittelhüllen hohe Kräfte aufgewand werden müssen, die dazu führen, daß an der Prallglocke die Sandkörner partiell zerstört werden und eine unerwünschte Änderung der Sandkornstruktur auftritt.

Um den Aufwand zu verringern ist bei der Anordnung nach der eingangs genannten Offenlegungsschrift dem Austrittsende des Steigrohres eine besondere Wirbeletage zugeordnet. Dadurch soll der austretende Luftstrom teilweise radial unter Mitnahme von im Altsand enthaltenen Verunreinigungen expandieren und dabei auf die aus der Prallhaube herunterfallende Masse aus Sand, Staub und Luft treffen, um so die Feinanteile besser abführen zu können. Um diese Wirkung zu verbessern ist die Prallglocke relativ weit nach unten gezogen und am unteren Austrittsende eingeschnürt. Eine Verbesserung des Ablösens der Bindemittelumhüllungen von den Sandkörnern wird dadurch nicht erreicht.

Es ist Aufgabe der Erfindung, eine Anordnung mit den Merkmalen des Oberbegriffs des Anspruchs 1 so weiterzubilden, daß bei raumsparender Anordnung sowohl das Lösen der Bindemittelumhüllungen von den einzelnen Sandkörnern als auch die Sichtung deutlich verbessert werden können, so daß die Effektivität der Regenerierung in jeder Separatorzelle deutlich gesteigert werden kann, wobei die Sandkornstruktur möglichst vollständig erhalten bleiben soll.

Diese Aufgabe wird durch die Merkmale des Anspruchs 1 gelöst.

Die Anordnung eignet sich vor allem zum trockenen Regenerieren in einer Anlage, bei der der Altsand mit Luft oder einem Luft/Gas-Gemisch von relativ niedriger Temperatur von maximal 550°C, vorzugsweise deutlich darunter, behandelt wird, so daß vor allem die tonartigen Bindemittel und die Glanzstoffbildner, die von den Sandkörnern des Altsandes gelöst werden, zum großen Teil erneut als Bindemittel wieder eingesetzt werden können.

Aufgrund der Ausbildung der neuen Anordnung, insb. der Ausgestaltungen gemäß den Unteransprüchen, werden mit dem Abscheider jeder Separatorzelle eine Vielzahl von Reib- und Wirbelflächen dem aus dem Steigrohr austretenden abgebremsten und umgelenkten Materialstrahl entgegengehalten, die diesen Materialstrahl in eine Vielzahl von Teilströmen unterteilt, entlang der Reibflächen führen, stark verwirbeln und so veranlassen, daß die Sandkörner im Bereich des Abscheiders miteinander in eine stark rührende Relativbewegung geraten. Durch die Aufteilung in Teilströme und deren starke Verwirbelung auf engem Raum wird ein hoher Wirkungsgrad beim Lösen der Bindemittelumhüllungen erzielt. Gleichzeitig wird damit aber auch bereits im Bereich des Abscheiders und seiner flächigen Elemente eine Klassierung der Feststoffteilchen erreicht. So bleiben die gröberen Teilchen oder Sandkörner im Bereich der radial flächigen Elemente, während die gelösten Bindemittelteilchen und die feinen Verunreinigungen mit dem durch die von den flächigen Elementen gebildeten Schikanen nach außen strömenden Luftstrom mitgetragen und nach oben ausgeführt werden. Durch die Aufteilung in Teilströme und die damit verbundene intensive Vergrößerung der Oberfläche des strömenden Gemisches wird die Abscheidung der feineren Teilchen weiter verbessert. Die verschiedenen, an den flächigen Elementen im unterschiedlichen Abstand von der Achse des Steigrohres (vgl. Anspruch 2) unter Reibung nach unten geführten Sandkörner unterliegen einer starken Reibwirkung und einer weiteren Sichtung bei Verlassen des Umlenkelementes, da auch ein Teil der Trägerluft oder des Trägerluft/Gas-Gemisches nach unten strömt und bei Verlassen der flächigen Elemente des Abscheiders nach außen und nach oben zum Austritt strömt und dabei feinere Anteile mit nach oben reißt. Man erhält somit nicht nur eine sehr intensive Abreinigungswirkung sondern zugleich auch eine zuverlässige und effektive Sichtung. Zusätzliche Expansionsräume oder Einrichtungen zum Zuführen von zum Sichten dienender Zusatzluft sind nicht erforderlich.

Damit läßt sich die Anordnung auch relativ einfach ausbilden und raumsparend anordnen.

Die weiteren Unteransprüche 3 bis 10 beinhalten Merkmale für eine besonders günstige Ausgestaltung des Abscheiders. Die Maßnahmen nach den Ansprüchen 15 und 16 ergeben eine besonders einfache Materialführung und eine kompakte Anordnung, die im wesentlichen automatisch und kontinuierlich betrieben werden kann, insb. wenn die Anodnung gemäß den Ansprüchen 11 bis 14 ausgebildet ist.

Die Erfindung wird nachfolgend anhand schematischer Zeichnungen an einem Ausführungsbeispiel näher erläutert.

Es zeigen:
- Figur 1: schematisch eine Regenerierungsanlage für Gießerei-Altsand, bei der mit Vorteil die Anordnung gemäß der Erfindung eingesetzt werden kann;
- Figur 2: im Ausschnitt die Anordnung gemäß der Erfindung in einer bevorzugten Ausführung, wie sie bei der Regenerierungsanlage noch Figur 1 eingesetzt werden kann;
- Fig.3: im größeren Maßstabe und in Seitenansicht und Teilweise aufgebrochen eine Separatorzelle, wie sie bevorzugt bei den Separatoren noch Figur 2 in Reihenanordnung eingesetzt werden kann;
- Fig. 4: den bei der Separotorzelle verwendeten Abscheider in Ansicht von unten;
- Fig. 5: den in Figur 4 gezeigten Abscheider im senkrechten Schnitt und
- Fig. 6: eine Einzelheit einer Abwandlung.

Die Anordnung gemäß der Erfindung wird mit besonderem Vorteil bei der trockenen Regenerierung von Gießerei-Altsanden in Anlagen eingesetzt, bei denen der Gießerei-Altsand nur mit relativ niedrigen Temperaturen von maximal 550°C behandelt wird. In einer bevorzugten Ausführungsform wird der Altsand in einer ersten Separatorstufe 1 mit einem Luftgasgemisch mit einer Temperatur von etwa 300°C behandelt. Zuvor wird der Altsand in üblicher Weise durch Abtrennen von Metallteilen und dgl. vorbereitet und bei 2 in den Separator 1 eingeleitet. Das Luftgasgemisch wird durch ein Gebläse 4 zugeführt, das über die Leitung 3 von einem Wärmetauscher 6 kommt, der an einen Brennerkreislauf 30 angeschlossen ist, dessen Abluft bei 29 abgeleitet wird. Der Separator 1 ist bezüglich des Luftgasgemisches zu einem geschlossenen Kreislauf über einen Abscheider 5 verbunden, in dem die aus dem Separator 1 austretende Abluft von Staub und Feinteilen befreit und dem Wärmetauscher 6 wieder zugeführt wird. Die abgetrennten Feststoffe werden bei 7 abgeleitet. Bei der gezeigten Regenerierungsanlage bestehen die bei 7 abgeleiteten Materialien vornehmlich aus wiederverwendbaren aktiven Bindemittelbestandteilen, die in entsprechenden Silos gesammelt werden können.

Ein Teil der abgeschiedenen Stoffe kann auch dem Brenner 30 als Brennstoff zugeführt werden. Auch ein Teil der Luft kann dem Brenner als aufzuheizendes Medium zugeführt werden. In diesem Fall wird dem Kreislaufgemisch ein Anteil Frischluft zugeführt.

Der in dem Separator 1 behandelte Sand gelangt über die Überführungsleitung 12 in einen zweiten Separator 10, in dem der Altsand erneut mit im Kreislauf geführter Luft von deutlich niedrigerer Temperatur in gleicher Weise behandelt wird. Die Luft wird über das Gebläse 14 zugeführt, während der behandelte Altsand 22 einem Kühler 20 zugeführt wird, in dem mit Hilfe des Gebläses 21 der Sand auf die gewünschte Betriebstemperatur herabgekühlt wird. Von dort gelangt der Sand über die Leitung 23 zu einem Sandbunker. Die Kreislaufluft gelangt vom Separator 10 in einen Abscheider 15. Die abgeschiedenen Feststoffe werden dem Brenner zugeführt, ebenso wie ein Teil der Luft als Frischluft. Die noch fehlenden Brennstoffmengen können über Leitung 31 dem Brenner gesondert zugeführt werden. Auch die aus der Kühlluft bei 25 abgeschiedenen und bei 27 gesammelten Feststoffteilchen können dem Brenner zugeführt werden, während die gereinigte Kühlluft bei 28 in die Atmosphäre abgeleitet wird.

Die Separatoren 1 und 10 sind im wesentlichen gleich ausgebildet. Jeder Separator 1 bzw. 10 besteht aus einer oder mehreren parallel geschalteten Reihen von mehreren Separatorzellen 38a bis 38f bzw. 48a usw. Jede Separatorzelle bildet eine gesonderte und von den anderen Separatorzellen durch ein Gehäuse 60, 61 (Fig. 3) getrennte Einheit, die aus einem hohlzylindrischen unteren Gehäuseabschnitt 61 und einem oberen doppelkegelstumpfförmigen Gehäuse 60 besteht.

Wie aus Figur 2 hevorgeht, sind die einzelnen Separatorzellen in Durchströmrichtung entlang einer abfallenden Linie dicht an dicht angeordnet. Eine entsprechende relativ steile Neigung weisen auch die mit den unteren Enden der Zellen verbundenen Zuführungsleitungen 40a bzw. 50a für das Luft/Gas-Gemisch bzw. die Prozeßluft sowie die Sammelleitung 41 bzw. 51 für die abgelösten Umhüllungsteilchen und Fremdstoffe auf, mit denen der doppelkegelstumpfförmige Gehäuseteil 60 über den Stutzen 77 verbunden ist.

Die in Figur 1 bei 2 gezeigte Aufgabestelle für den Altsand ist in Figur 2 durch einen Bandförderer 35 und ein Becherförderwerk 36 bzw. 46 dargestellt, wobei der Altsand bei 37 und über eine entsprechende Überführungsleitung 39 von fallender Neigung dem unteren Gehäuseteil 61 der Separatorzelle zugeführt wird, wie dies durch die Überführungsleitung 68 in Figur 3 gezeigt ist.

In Figur 3 ist die Verteilerleitung für Gas/Luft-Gemisch oder Luft mit 62a bezeichnet. An diese ist die Separatorzelle 38/48 über den unteren Einlaßstutzen 62 angeschlossen. Die Luft oder das Luftgasgemisch könnte auch wie gestrichelt in Figur 3 angedeutet ist, bei 62b zugeführt werden. Im unteren Teil des Gehäuses 61 ist ein ventilartiger Einbau 63 vorgesehen, mit dem der in senkrechter Richtung über die Steuereinrichtung 65 bewegliche Ventilteil 64 zusammenwirkt, um den unteren Gehäuseteil 61 oberhalb der Luftzuführungseinrichtung schließen zu können. Im Abstand oberhalb des Ventils ist die düsenförmige Eintrittsmündung 67 eines Steigrohres 66 gezeigt. Die Ventileinrichtung ist bei Inbetriebnahme geschlossen, um zu verhindern, daß in dem Gehäuseteil 61 befindlicher Sand in den Lüftungskanal fällt, bis unterhalb des Ventils ein ausreichender Luftdruck herrscht, um bei Öffnen des Ventils den Sand zuverlässig in das Steigrohr 66 mitzureißen.

Unterhalb der Überführungsleitung 69 und oberhalb der Eintrittsüberführungsleitung 68 ist in dem unteren Gehäuseteil 61 eine Ableiteinrichtung 70 angeordnet in Form eines Bleches, das den Innenraum des Gehäuses 61 zur Hälfte abdeckt und die Neigung der Austrittsüberführungsleitung 69 hat.

Der im Steigrohr hochbeförderte Sand fällt auf die Ableitungseinrichtung 70 und kann in die Austrittsüberführungsleitung 69 rutschen. Nimmt die Leitung den Sand nicht auf, fällt der überschüssige Sand noch unten und wird erneut durch das Steigrohr 66 nach oben befördert.

Am Ende jeder Überführungsleitung kann eine Klappe 90 vorgesehen sein, die unter einem Winkel α schräg so angeordnet ist (Fig. 6), daß der im Gehäuse 61 absinkende Sand die Klappe zudrückt. Die Klappe öffnet sich erst wieder, wenn der Sandpegel im Gehäuse 61 unter das Klappenniveau fällt.

Durch diese Klappe 90 wird der automatische Durchfluß durch die Gesamtanlage erreicht.

Öffnet man am Ende einer Separationsreihe den Absperrschieber, beginnt der Sand automatisch in allen Separatoren nachzurutschen.

So wird über die Durchlaufgeschwindigkeit des Sandes durch die Anlage auf einfache Art und Weise die Verweilzeit des Sandes in der Anlage und damit die Regenerierungszeit geregelt.

In dem oberen doppelkegelstumpfförmigen Gehäuseteil 60 ist ein Abscheider 75 frei angeordnet, und zwar etwa in Höhe des zylindrischen Mittelabschnittes von größtem Durchmesser des Gehäuseteils 60.

Der Abscheider weist in der in Figur 4 und 5 gezeigten bevorzugten Ausführungsform eine ebene, vorzugweise kreisförmige Abscheiderplatte 80 auf, die mittig über dem Austritt des Steigrohres 66 und quer zur Steigrohrachse angeordnet ist. In der Mitte weist die Abscheiderplatte einen nach unten spitz zulaufenden Umlenkkegel 82 auf. Von der Platte 80 springen eine Mehrzahl von einzelnen flächigen Elementen senkrecht zur Platte 80 und parallel zur Achse des Steigrohres 66 nach unten vor. Jedes flächige Element 84 bzw. 86 ist eben oder nach innen zu konkav gekrümmt.

In der bevorzugten Ausführungsform sind die flächigen Elemente jeweils auf Teil kreisen 83 bzw. 85 von unterschiedlichem Radius verteilt angeordnet. In der Ausführung sind zwei solche Teilkreise gezeigt. Es können aber auch mehr als zwei Teilkreise vorgesehen sein.

Bevorzugt weist jedes flächige Element einen etwa rechteckförmigen Umriß auf, wobei die Mittellinie von größerer Länge zur Achse des Steigrohres im wesentlichen parallel verläuft. Die Mittellinien können auch eine schwache Neigung nach innen oder nach außen gegenüber der Steigrohrachse aufweisen.

Die flächigen Elemente können aber auch wenigstens teilweise durch V-förmige oder halbkreisförmige Elemente ersetzt werden, die, wie beschrieben, angeordnet sind.

Die flächigen Elemente 84,86 von in radialer Richtung benachbarten Teilkreisen sind auf Lücke gesetzt. Die Umfangsbreite der Elemente 86 in dem äußeren Teilkreis entspricht etwa dem lichten Umfangsabstand zwischen diesen Elementen oder ist nur wenig größer. Die Umfangsbreite der flächigen Elemente 84 auf dem radial inneren Teilkreis 83 ist etwa gleich dem lichten Umfangsabstand der Elemente 86 des zunächstliegenden äußeren Teilkreises oder bevorzugt etwas geringer.

Der aus dem Steigrohr 66 austretende Massenstrom trifft auf den Umlenkkegel 82, wird so flächig aufgeweitet und umgelenkt und verwirbelt und trifft auf die Flächenelemente des zunächstliegenden Teilkreises 83. Dort wird die flächige Strömung in eine Vielzahl von Teilströmen aufgebrochen, wobei einige Teilströme umgelenkt und verwirbelt werden und dadurch auch die benachbarten Teilströme beeinflussen und verwirbeln. Die zwischen den Elementen des inneren Teilkreises hindurchtretenden Teilströme treffen auf die Elemente des äußeren Teilkreises und werden dort umgelenkt und verwirbelt. Es entsteht so auf engstem Raum ein stark verwirbeltes fluidisiertes Sandbett mit starker innerer Reibung der Sandkörner aneinander und zahlreichen Reibungsflächen an Kegel 82, Platte 80 und Elementen 84 und 86.

Durch diese starke mechanische Reibung und Verwirbelung erfolgt eine intensive Abtrennung der Bindemittelumhüllungen und gleichzeitig eine Klassifizierung der Sandkörner und eine Sichtung zwischen Sand und abgelösten Umhüllungsteilchen und Fremdstoffen. Die Sndkörner fallen nach unten und gelangen in den ringförmigen Speicherraum zwischen Gehäuseteil 61 und Steigrohr, während die abgelästen Feinteilchen und Verunreinigungen radial aus dem schikanenförmigen Abscheider 75 austreten und mit der Luft dem Auslaßstutzen 77 zugeführt werden.

In einigen Fällen kann es zweckmäßig sein, unterhalb des Umlenkelementes 75 einen sich nach unten konisch verjüngenden Hohlkegelstumpf 66a anzuordnen auf den die Sandteilchen prallen, die durch die Luft noch ausreichend Energie und Bewegung nach außen haben, während die an den flächenförmigen Elementen nach unten teilweise abströmende Luft in diesem Bereich quer zur Bewegung der Sandmasse nach oben strömt und so weitere Feinstoffteilchen mitreißen kann. Das Trichterelement 66a leitet die Sandwolke in den darunterliegenden Ringraum.

Die Luft und die Feinteilchen werden in dem Sammler 41 bzw. 51 gesammelt und dem Abscheider zugeführt. Diesem kann ein Grobabscheider zugeschaltet sein, durch den gröbere Anteile vorzeitig ausgeschieden und über die Leitung 41 oder dgl. der Aufgabestelle des Separators 1 bzw. des Separators 10 wieder zugeführt werden.

Sollte wegen Inspektions- oder Reparaturzwecken der Separator stillgelegt werden, so kann über die geneigte Luftzuführungsleitung 40a bzw. 50a der in den Separatorzellen noch enthaltene Sand leicht nach unten abgeführt werden, indem die Ventilelemente 64 abgesenkt werden.

## Patentansprüche

1. Anordnung zum trockenen Regenerieren von Gießerei-Altsanden, bei dem der Bindemittelumhüllungen und Verunreinigungen aufweisende Altsand und Luft von Umgebungstemperatur oder ein maximal auf 550° C erhitztes Luft/Gasgemisch einer mechanischen Abreinigungsstufe in Form eines mehrzelligen Separators (1;10) zuführbar sind und jede Separatorzelle (38;48) ein an beiden Enden offenes Steigrohr, einen im Abstand oberhalb und gegenüber der oberen Austrittsmündung des Steigrohres angeordneten Abscheider (75) mit den Altsand/Luft- oder Altsand-Gas/Luftstrahl abbremsenden und umlenkenden Flächen, ein Gebläse zum Zuführen der Luft oder des Luftgasgemisches, eine Aufgabeeinrichtung zur Einführung des Sandes bzw. zum Überführen des Sandes von Separatorzelle zu Separatorzelle eine Einrichtung (69) zum Abführen des Sandes aus der Separatorzelle (38;48) sowie eine Einrichtung (77) zum Sammeln und Abführen der anfallenden Umhüllungs- und Verunreinigungsstoffe aufweist, **dadurch gekennzeichnet**, daß der Abscheider (75) einer oder jeder der Separatorzellen (38;48) zusätzlich zu den den durch das Steigrohr (66) aufsteigenden Strahl abbremsenden und umlenkenden Flächen (80,82) mehrere flächige Elemente (84,86) aufweist, die in gegenseitigen Umfangsabständen um die Achse des Steigrohres (66) so verteilt angeordnet sind, daß jedes flächige Element (84,86) abbremsend in die Strömung des umgelenkten Strahls ragt und diesen in Teilstrahlen aufspaltet und verwirbelt.

2. Anordnung nach Anspruch 1, **dadurch gekennzeichnet**, daß jeweils mehrere flächige Elemente (84;86) unter Einhaltung vorbestimmter Umfangsabstände auf wenigstens zwei Teilkreisen von unterschiedlichem Durchmesser kranzartig um die Achse des Steigrohres (66) verteilt angeordnet sind.

3. Anordnung nach Anspruch 2, **dadurch gekennzeichnet**, daß die flächigen Elemente (84;86) auf in radialer Richtung aufeinanderfolgenden Teilkreisen (83,85) in Umfangrichtung gegeneinander auf Lücke versetzt angeordnet sind.

4. Anordnung nach Anspruch 2 oder 3, **dadurch gekennzeichnet**, daß - bezogen auf die Achse des Steigrohres (66) - der gegenseitige lichte Umfangsabstand der flächigen Elemente (84;86), vorzugsweise auf jedem Teilkreis (83;85), jeweils im wesentlichen der Umfangsabmessung des flächigen Elementes entspricht, insb. nur wenig kleiner ist.

5. Anordnung nach einem der Ansprüche 2 bis 4, **dadurch gekennzeichne**t, daß - bezogen auf die Achse des Steigrohres (66) - die Breite der flächigen Elemente (84) in Umfangsrichtung des inneren Teilkreises (83) im wesentlichen gleich, bevorzugt etwas geringer als der - in Umfangsrichtung gemessene - lichte Abstand der flächigen Elemente (86) des nächstäußeren Teilkreises (75) ist.

6. Anordnung nach einem der Ansprüche 2 bis 5, **dadurch gekennzeichnet**, daß jedes flächige Element (84,86) - von der Achse des Steigrohres (66) aus gesehen - eine ebene oder leicht konkav gewölbte Platte ist, die parallel zur Achse des Steigrohres (66) und mit ihrer Fläche im wesentlichen tangential oder konzentrisch zu dieser Achse ausgerichtet ist.

7. Anordnung nach Anspruch 6, **dadurch gekennzeichnet**, daß jedes flächige Element einen rechteckförmigen Umriß und parallel zur Achse des Steigrohres (66) eine größere Länge als in Richtung quer zur Achse aufweist.

8. Anordnung nach einem der Ansprüche 2 bis 7, **dadurch gekennzeichnet**, daß die flächigen Elemente (84,86) etwa senkrecht von einer im wesentlichen ebenen Abscheiderplatte (80), von vorzugsweise im wesentlichen kreisförmigem Umriß, nach unten vorspringen.

9. Anordnung nach Anspruch 8, **dadurch gekennzeichnet**, daß die Platte (80) gleichachsig zum Steigrohr (66) einen mit seiner Spitze nach unten weisenden Abscheiderkörper (82), vorzugsweise in Kegelform, aufweist.

10. Anordnung nach Anspruch 8, **dadurch gekennzeichnet**, daß der Durchmesser der Platte (80) und die Radien der Teilkreise (83,85) in Abhängigkeit von der Geschwindigkeit und dem Durchmesser des aus dem Steigrohr (66) austretenden Strahls so gewählt sind, daß in der von dem Abscheider (75) bestimmten Zone die Sichtung zwischen Sand und abgelösten Umhüllungs- und Verunreinigungsteilchen erfolgt.

11. Anordnung nach einem der voranstehenden Ansprüche, **dadurch gekennzeichnet**, daß die flächigen Elemente des Abscheiders wenigstens teilweise - in Blickrichtung parallel zur Achse des Steigrohres (66) gesehen - V-förmig ausgebildet sind.

12. Anordnung nach einem der voranstehenden Ansprüche, **dadurch gekennzeichnet**, daß im Gehäuse (61) der Separatortelle (38;48) ein Blech (70) in Richtung einer Überführungsleitung zur nächsten Separatorzelle angeordnet ist, das den Gehäusequerschnitt nur teilweise abdeckt, aber so angeordnet ist, daß der Altsand auf dem Blech (70) in die Austragüberführungsleitung (69) rutschen kann.

13. Anordnung nach Anspruch 12, **dadurch gekennzeichnet**, daß am Ende jeder Überführungsleitung (68,69) sich eine Klappe (90,91) befindet, die durch den im Gehäuse (61) absinkenden Sand selbsttätig verschlossen wird, bis der Sand das Klappenniveau unterschritten hat.

14. Anordnung nach einem der Ansprüche 1 bis 13, **dadurch gekennzeichnet**, daß der Abscheider (75) jeder Separatorzelle in einem doppelkegelförmigen Teil (60) des Separatorzellen gehäuses (60,61) so angeordnet ist daß zwischen der Innenwand dieses Teils (60) und dem Umfang des Abscheiders (75) ein Spalt mit einer Weite von mindestens der Hälfte der radialen Abmessung der ebenen Platte (80) vorgesehen ist, wobei der obere Kegelstumpf des Doppel-Kegelform-Teils (60,61) an die Einrichtung (77) zum Abführen der abgelösten Umhüllungsstoffe und Verunreinigungsstoffe angeschlossen ist.

15. Anordnung nach einem der Ansprüche 1 bis 14 **dadurch gekennzeichnet**, daß die Zellen eines jeden Separators (38;48) in Durchströmrichtung entlang einer unter einem Winkel schräg nach unten geneigten Linie, vorzugsweise dicht an dicht, aufgereiht sind und die Zu- und Abführungssowie die Überführungsleitungen (39,40a,41;49,50a,51) einen entsprechend geneigten Verlauf aufweisen.

16. Anordnung nach einem der Ansprüche 1 bis 15, **dadurch gekennzeichnet**, daß die Zuführungsleitung (40a,50a) für Luft oder Luft/Gas-Gemisch zugleich als Leitung zum Sandentleeren einzelner oder aller Separatorzellen (38a,38b,...;48a,48b...) ausgebildet ist.

## Claims

1. An arrangement for dry regeneration of used foundry sand, wherein the used sand, containing binder coatings and impurities, and air at ambient temperature or an air/gas mixture heated to a maximum of 550°C is adapted to be supplied to a mechanical purification stage in the form of a multi-cell separator and each separator cell comprises a rising pipe open at both ends, a separator disposed above and in line with the upper outlet mouth of the rising pipe and having surfaces which slow down and deflect the jet of used sand and air or used sand, gas and air, a fan for supplying the air or air/gas mixture, a delivery device for introducing the sand or transferring the sand from one separator cell to another, a device for discharging the sand from the separator cells and a device for collecting and discharging the accumulating coating materials and impurities, **characterised in that** the separator (75) in each separator cell (38 or 48), in addition to the surfaces (80, 82) for slowing down and deflecting the jet rising through the rising pipe (66), has a number of flat elements (84, 86) peripherally spaced around the axis of the pipe (66) so that each element projects into and slows down the flow of the deflected jet and splits it up into component jets and makes it turbulent.

2. An arrangement according to claim 1, **characterised in that** respective groups of flat elements (84 or 86) are distributed around the axis of the rising pipe (66) in a ring on at least two graduated circles of different diameter, maintaining predetermined peripheral spacings.

3. An arrangement according to claim 2, **characterised in that** the flat elements (84 or 86) on successive graduated circles (83, 85) in the radial direction are peripherally staggered relative to one another.

4. An arrangement according to claim 2 or claim 3, **characterised in that**, relative to the axis of the rising pipe (66), the clear peripheral spacing between flat elements (84 or 86), preferably on each graduated circle (83 or 85), is substantially equal to or especially only slightly less than the peripheral dimension of the flat element.

5. An arrangement according to any one of claims 2 to 4, **characterised in that**, relative to the axis of the rising pipe (66), the width of the flat elements (84) in the peripheral direction of an inner graduated circle (83) is substantially equal to, or preferably somewhat less than, the clear spacing, measured in the peripheral direction, between the flat elements (86) on the next outer graduated circle (75).

6. An arrangement according to any one of claims 2 to 5, **characterised in that** each flat element (84, 86) seen from the axis of the rising pipe (66), is a flat or slightly concave plate aligned parallel to the axis of the rising pipe (66) and with its surface substantially at a tangent to or concentric with this axis.

7. An arrangement according to claim 6, **characterised in that** each flat element has a rectangular shape and a greater length parallel to the axis of the rising pipe (66) than in the direction at a tangent to the axis.

8. An arrangement according to any one of claims 2 to 7, **characterised in that** the flat elements (84, 86) project downwards approximately at right angles from a substantially flat separator plate (80) having a preferably circular shape.

9. An arrangement according to claim 8, **characterised in that** the plate (80) has a preferably conical separator member (82) with its tip pointing downwards and coaxial with the rising pipe (66).

10. An arrangement according to claim 8, **characterised in that** the diameter of the plate (80) and the radii of the graduated circles (83, 85) are chosen in dependence on the speed and the diameter of the jet of material coming out of the pipe (66) so that in the zone determined by the separator (75), the sand is separated from loosened particles of coatings and impurities.

11. An arrangement according to any one of the preceding claims, **characterised in that** the flat elements of the separator are at least partly V-shaped, seen in the direction parallel to the axis of the rising pipe (66).

12. An arrangement according to any one of the preceding claims, **characterised in that** a metal sheet (70) in the casing of the separator parts is disposed in the direction of a transfer pipe to the next separator cell and only partly covers the casing cross-section but is disposed so that the used sand can slide along the metal sheet (70) into the discharge or transfer pipe.

13. An arrangement according to claim 12, **characterised in that** a valve (90, 91) is disposed at the end of each transfer pipe (68, 69) and is automatically closed by the sand sinking in the casing until the sand has fallen below the level of the valve.

14. An arrangement according to any one of claims 1 to 13, **characterised in that** the separator element (75) of each separator cell is disposed in a double conical part (60) of the separator-cell casing so that a gap having a width at least half the radial dimension of the flat plate (80) is left between the inner wall of the part (60) and the periphery of the separator (75), the upper truncated cone being connected to the device (77) for discharging the loosened coating materials or the like.

15. An arrangement according to any one of claims 1 to 14, **characterised in that** the cells in each separator (38) are disposed in a line, preferably clone to one another, along a downwardly sloping line, and the supply, discharge, and transfer pipes (39, 40a, 41 or 49, 50a, 51) have a corresponding slope.

16. A device according to any one of claims 1 to 15, **characterised in that** the supply pipe (40a, 50a) for air or air/gas mixture is also in the form of a pipe for emptying sand from some or all of the separator cells.

## Revendications

1. Dispositif pour la régénération par voie sèche de vieux sables de fonderie, dans lequel le vieux sable comportant des enrobages de liant et des impuretés et de l'air à la température ambiante ou un mélange d'air et de gaz porté à une température maximale de 550 °C sont destinés à être acheminés dans un étage d'épuration mécanique se présentant sous la forme d'un séparateur multicellulaire et chaque cellule séparatrice comporte une colonne montante ouverte à chacune de ses extrémités, un séparateur disposé à une certaine distance au-dessus et vis à vis de l'orifice de sortie supérieur de la colonne montante, muni de surfaces déviant et freinant le jet de vieux sable - air ou de vieux sable - mélange d'air et de gaz, une soufflante pour l'insufflation de l'air ou du mélange d'air et de gaz, un dispositif d'alimentation pour l'introduction du sable et pour son acheminement d'une cellule séparatrice à l'autre, un dispositif d'extraction du sable de la cellule séparatrice ainsi qu'un dispositif de collecte et d'évacuation des produits d'enrobage et des impuretés, se caractérisant par le fait que le séparateur (75) de chaque cellule séparatrice (38 et 48) comporte, en plus des surfaces de freinage et de déviation (80, 82) du jet remontant dans la colonne montante (66) plusieurs éléments plats (84, 86), qui sont disposés, à des intervalles périphériques opposés, autour de l'axe de la colonne montante (66) suivant une répartition telle que chaque élément fait saillie, en réalisant une action de freinage, dans le flux d'écoulement du jet dévié et le divise en jets fractionnés tout en lui imprimant un mouvement tourbillonnaire.

2. Dispositif selon la revendication 1, caractérisé en ce que plusieurs éléments plats (84 et 86) sont respectivement disposés répartis en forme de couronne autour de l'axe de la colonne montante (66), en respectant des intervalles périphériques prédéterminés, sur au moins deux cercles primitifs de diamètre différent.

3. Dispositif selon la revendication 2, caractérisé en ce que les éléments plats (84 et 86) sont disposés sur des cercles primitifs (83, 85) se succédant dans le sens radial, réciproquement décalés dans le sens de la périphérie pour créer une solution de continuité.

4. Dispositif selon la revendication 2 ou 3, caractérisé en ce que, par rapport à l'axe de la colonne montante (66), l'intervalle périphérique libre opposé des éléments plats (84 et 86), de préférence sur chaque cercle primitif (83 et 85), correspond respectivement substantiellement à la cote périphérique de l'élément plat et notamment n'est que légèrement plus petit.

5. Dispositif selon les revendications 2 à 4, caractérisé en ce que, par rapport à l'axe de la colonne montante (66), la largeur de l'élément plat (84) est, dans le sens de la périphérie d'un cercle primitif intérieur (83), substantiellement identique à, de préférence légèrement plus petite que l'intervalle libre, mesuré dans le sens périphérique, des éléments plats (86) du cercle primitif le plus proche de l'extérieur (75).

6. Dispositif selon l'une des revendications 2 à 5, caractérisé en ce que chaque élément plat (84, 86) se présente, vu depuis l'axe de la colonne montante (66), sous la forme d'une plaque plane ou légèrement concave, qui est orientée parallèlement à l'axe de la colonne montante (66) et dont la face est substantiellement tangentielle ou concentrique à cet axe.

7. Dispositif selon la revendication 6, caractérisé en ce que chaque élément plat a une forme rectangulaire et que parallèlement à l'axe de la colonne montante (66), sa longueur est plus grande que dans le sens tangentiel à l'axe.

8. Dispositif selon l'une des revendications 2 à 7, caractérisé en ce que les éléments plats (84, 86) font saillie vers le bas suivant une orientation sensiblement verticale à partir d'une plaque séparatrice (80) substantiellement plane, ayant de préférence une forme substantiellement circulaire.

9. Dispositif selon la revendication 8, caractérisé en ce que la plaque (80) comporte, disposé coaxialement par rapport à la colonne montante (66) un corps séparateur (82) dont la pointe est orientée vers le bas, ayant de préférence une forme conique.

10. Dispositif selon la revendication 8, caractérisé en ce que le diamètre de la plaque (80) et les rayons des cercles primitifs (83, 85) sont choisis en fonction de la vitesse et du diamètre du jet de matières sortant de la colonne montante (66), dans des conditions telles que dans la zone définie par le séparateur (75), la séparation entre le sable et les particules d'impuretés et d'enrobage décollées s'effectue.

11. Dispositif selon l'une quelconque des revendications précédentes, caractérisé en ce que les éléments plats du séparateur ont au moins en partie, pour un observateur placé parallèlement à l'axe de la colonne montante (66), la forme d'un V.

12. Dispositif selon l'une quelconque des revendications précédentes, caractérisé en ce que l'enveloppe de la cellule séparatrice est munie d'une tôle (70) placée dans le sens d'une gaine d'acheminement dans la cellule séparatrice suivante, qui ne recouvre que partiellement la section de l'enveloppe, mais qui est disposée de telle façon que le vieux sable peut s'évacuer dans la gaine de transfert d'évacuation en passant sur cette tôle (70).

13. Dispositif selon la revendication 12, caractérisé en ce que les gaines d'acheminement (68, 69) comportent chacune, à leur extrémité, un clapet (90, 91), qui est automatiquement fermé par le sable descendant dans l'enveloppe, jusqu'à ce que le sable soit parvenu au-dessous du niveau du clapet.

14. Dispositif selon l'une des revendications 1 à 13, se caractérisant par le fait que l'élément séparateur (75) de chaque cellule séparatrice est disposé dans une partie biconique (60) de l'enveloppe de la cellule séparatrice dans des conditions telles qu'entre la paroi intérieure de cette partie et la périphérie du séparateur (75) il subsiste un interstice dont la dimension correspond au moins à la moitié de la cote radiale de la plaque plane (80), le tronc de cône supérieur étant raccordé au dispositif (77) d'évacuation des matières d'enrobage et autres impuretés dissociées du sable.

15. Dispositif selon l'une des revendications 1 à 14, caractérisé en ce que les cellules de chaque séparateur (38) sont disposées, dans le sens du cheminement des matières, suivant une ligne orientée obliquement vers le bas, de préférence tout près l'une de l'autre et que les gaines d'amenée et d'évacuation ainsi que les gaines de transfert (39, 40a, 41 et 49, 50a, 51) ont une disposition en pente correspondante.

16. Dispositif selon l'une des revendications 1 à 15, caractérisé en ce que la gaine d'amenée (40a, 50a) de l'air ou du mélange de gaz et d'air fait également office de conduite pour l'évacuation du sable des différentes cellules séparatrices ou de l'ensemble de celle-ci.
